# EUROPÄISCHE PATENTSCHRIFT

(11) **EP 0 433 410 B1**
(45) Veröffentlichungstag und Bekanntmachung des Hinweises auf die Patenterteilung: **27.10.1993**
(21) Anmeldenummer: 90908928.6
(22) Anmeldetag: 18.06.1990
(51) Int. Cl.: E02D 29/14, E03F 5/06

(54) **SCHACHTABDECKUNG**
MANHOLE COVER
DISPOSITIF DE FERMETURE DE PUITS

(30) Priorität: 11.07.1989 CH 2584/89
(43) Veröffentlichungstag der Anmeldung: 26.06.1991
(73) Patentinhaber: VON ROLL AG, 4563 Gerlafingen (CH)
(72) Erfinder: SPIESS, Hansruedi, CH-2800 Delémont (CH); GALVANETTO, François, CH-2942 Alle (CH)
(74) Vertreter: EGLI-EUROPEAN PATENT ATTORNEYS
(86) Internationale Anmeldenummer: CH9000148
(87) Internationale Veröffentlichungsnummer: WO9100942

(56) Entgegenhaltungen:
- FR-A- 2 456 169
- SE-A- 445 748
- US-A- 1 999 113
- US-A- 2 503 222

## Beschreibung

Die Erfindung betrifft eine Schachtabdeckung gemäss dem Oberbegriff des Anspruchs 1.

Derartige Schachtabdeckungen müssen so gesichert sein, dass der Rost nicht durch die Einwirkung darüberfahrender Fahrzeuge aus dem Rahmen springen und möglichst auch nicht durch Unberechtigte entfernt werden kann.

Eine gattungsgemässe Schachtabdeckung ist aus der FR-A-2 456 169 bekannt. Deren Rahmen zeigt vertikal nach oben gerichtete Finger mit Haken an den Enden, welche seitlich über horizontale Kontaktflächen an einem auf den Rahmen aufgesetzten Rost ragen. Zum Abnehmen des Rostes werden die Finger seitlich ausgebogen.

Eine derartige Sicherung ist mit dem Rost untrennbar verbunden und wirkt automatisch, was bei Einsatzarten, bei denen etwa der Schacht häufig geöffnet werden muss und andererseits eine Sicherung unnötig ist, nicht erwünscht ist. Außerdem sichert sie den Rost zwar gegen ein unbeabsichtigtes Entfernen, läßt ihm jedoch Spiel, so daß er sich unter der Einwirkung darüberfahrender Fahrzeuge bewegt, was einerseits beschleunigte Abnützung und andererseits unerwünschte Geräuschentwicklung bewirkt.

Aus der US-A-2 503 222 ist eine Sicherung für einen Deckel eines Fasses oder anderen Behälters bekannt, welcher auf den wulstartig verdickten Faßrand aufschnappbar ist. Unterhalb des Faßrandes läuft ein Flansch um, auf welchem der Deckel aufliegt, während ihn von oben die Spitze einer elastischen Lasche der Haltevorrichtung, welche mit der Deckeloberfläche einen spitzen Winkel einschließt, berührt.

Aufgabe der Erfindung ist es, eine gattungsgemäße Schachtabdeckung anzugeben mit einer Sicherung, welche - möglichst rasch und bequem - abnehmbar ist, so daß der Rost je nach Einsatzart mit oder ohne Sicherung gebraucht werden kann. Außerdem soll die Sicherung so ausgebildet sein, daß sie den Rost möglichst spielfrei im Rahmen festhält.

Diese Aufgabe wird durch die Erfindung, wie sie im Anspruch 1 gekennzeichnet ist, gelöst.

Die Befestigungsart der Sicherungsteile vermeidet auch punktuell hohe mechanische Belastungen des Rostmaterials.

Im folgenden wird die Erfindung anhand von nur einen Ausführungsweg darstellenden Figuren näher erläutert. Es zeigen
- Fig. 1: eine Draufsicht auf eine erfindungsgemäße Schachtabdeckung und
- Fig. 2: einen Schnitt längs II-II in Fig. 1.

Die in den Figuren 1, 2 dargestellte Schachtabdeckung weist einen Rahmen 1 auf mit zweiteiliger tiefergelegter Auflageschulter 2, auf der ein Rost 3 aufliegt.

Am Rost 3 sind zwei diametral gegenüberliegend angeordnete abnehmbare Sicherungsteile 4a,b befestigt. Sie sind einstückig aus Federstahl ausgeführt und auf den Rost 3 aufgesteckt. Dabei faßt das Sicherungsteil 4a beidseitig über Schultern 5a,b, so daß eine Schnappverbindung entsteht, die es am Rost 3 sichert. Das Sicherungsteil 4a umfaßt ein Halteteil 6, das als schräg von oben nach unten verlaufende elastische Lasche ausgebildet ist und an das sich ein Verriegelungsteil 7 anschließt. Der Rahmen 1 weist an seiner Unterseite eine Ausnehmung 8 auf, deren Grund von einer Verriegelungsfläche 9 gebildet wird. Die Verriegelungsfläche 9 kann zum Rand der Ausnehmung 8 hin geneigt sein. Das Verriegelungsteil 7 und die Verriegelungsfläche 9 stehen miteinander im Eingriff und sichern so den Rost 3. Das zweite Sicherungsteil 4b ist vorzugsweise gleich ausgeführt wie das erste Sicherungsteil 4a, es kann aber auch durch eine andere Vorrichtung ersetzt sein, z. B. durch eine Nase am Rahmen, die in eine Ausnehmung an der Oberfläche des Rostes eingreift.

Die Schachtabdeckung wird entriegelt, indem das Verriegelungsteil 7 unter elastischer Deformation des Halteteils 6 von der Verriegelungsfläche 9 zurückgezogen wird. Anschließend kann der Rost 3 mit den Sicherungsteilen 4a,b ohne weiteres abgehoben werden. Es ist von Vorteil, die Sicherungsteile 4a,b zur Diebstahlsicherung so auszubilden - insbesondere das Halteteil 6 so zu dimensionieren -, daß eine zum Entriegeln des Rostes 3 ausreichende Deformation nur mit einem Spezialwerkzeug, z. B. einer am Ende des Verriegelungsteils 7 ansetzenden, am Rost 3 abgestützten Zange möglich ist. Nach Demontage des Rostes 3 können die Sicherungsteile 4a,b bequem abgenommen werden.

Das Aufsetzen des Rostes wird dadurch erleichtert, daß der Rahmen unten etwas angeschrägt ist. Sobald der Rost die Verschlußstellung erreicht hat, schnappt die Verriegelung von selbst ein.

Als Material für Sicherungsteile kommen vor allem metallische Werkstoffe, insbesondere Federstahl und andere Stahlsorten oder Gußeisen mit Kugelgraphit in Frage wie auch korrosionsbeständige Kunststoffe.

## Patentansprüche

1. Schachtabdeckung, welche einen im Boden verankerten Rahmen (1) mit einer die Rahmenöffnung mindestens teilweise umgebenden tiefergelegten Auflageschulter (2) sowie einen auf derselben aufliegenden, die Rahmenöffnung fluchtend verschliessenden Rost (3) umfasst, **dadurch gekennzeichnet,** **daß** zur Sicherung des Rostes (3) ein Sicherungsteil (4a, 4b) auf den Rost (3) aufgesteckt und durch eine Schnappverriergelung gesichert ist, das ein federndes Halteteil (6) sowie ein an dasselbe anschließendes Verriegelungsteil (7) enthält, wobei das Halteteil (6) als von oben nach unten verlaufende elastische Lasche ausgebildet ist, welche das Verriegelungsteil (7) mit einer Restspannung von unten gegen die an Rahmen (1) angeordnete Verriegelungsfläche (9) drückt, von der es durch elastische Deformation des Halteteils (6) zurückziehbar ist.

2. Schachtabdeckung nach Anspruch 1, **dadurch gekennzeichnet,** daß die Verriegelungsfläche (9) den Grund einer Ausnehmung (8) am Rahmen (1) bildet, in welche das Verriegelungsteil (7) eingreift.

3. Schachtabdeckung nach Anspruch 1 oder 2, **dadurch** **gekennzeichnet, daß** die Verriegelungsfläche (9) zum Rand der Ausnehmung (8) hin geneigt ist.

4. Schachtabdeckung nach einem der Ansprüche 1 bis 3, **dadurch** **gekennzeichnet,** daß das Sicherungsteil (4) einstückig aus einem metallischem Werkstoff gefertigt ist.

5. Schachtabdeckung nach Anspruch 4, **dadurch gekennzeichnet,** **daß** es sich bei dem metallischen Werkstoff um Stahl oder Gußeisen mit Kugelgraphit handelt.

6. Schachtabdeckung nach einem der Ansprüche 1 bis 3, **dadurch** **gekennzeichnet, daß** das Sicherungsteil (4) einstückig aus Kunststoff gefertigt ist.

## Claims

1. A manhole cover which comprises a frame (1) anchored in the base with a lower lying supporting shoulder (2) surrounding the frame opening at least partially, as well as a grate (3) lying on the supporting shoulder and closing the frame opening in a flush manner, characterised in that in order to secure the grate (3) a fastening part (4a,4b) is mounted on the grate (3) and is secured by a spring-locking mechanism which comprises a flexible holding part (6) as well as a locking part (7) connected to the same, wherein the holding part (6) is formed as an elastic strap extending from top to bottom, which presses the locking part (7) with a residual stress from below against a locking surface (9) arranged on the frame (1), from which it is able to be withdrawn through elastic deformation of the holding part (6).

2. A manhole cover according to claim 1, characterised in that the locking surface (9) forms the base of a recess (8) on the frame (1), in which the locking part (7) engages.

3. A manhole cover according to claim 1 or 2, characterised in that the locking surface (9) is inclined towards the edge of the recess (8).

4. A manhole cover according to one of claims 1 to 3, characterised in that the fastening part (4) is produced in one piece from a metallic material.

5. A manhole cover according to claim 4, characterised in that the metallic material is steel or cast iron with spherical graphite.

6. A manhole cover according to one of claims 1 to 3, characterised in that the fastening part (4) is produced in one piece of plastics.

## Revendications

1. Dispositif de fermeture de puits, qui comporte un cadre (1) ancré dans le sol avec un épaulement d'appui (2) disposé plus profondément et entourant au moins partiellement l'ouverture du cadre, ainsi qu'une grille (3) reposant sur celui-ci et fermant de manière affleurante l'ouverture du cadre, caractérisé en ce que, pour assurer la grille (3), une pièce de sécurité (4a, 4b) est emboîtée sur la grille (3) et est assurée par un verrouillage à encliquetage, cette pièce de sécurité comportant une partie de retenue élastique (6) ainsi qu'une partie de verrouillage (7) qui s'y raccorde, la partie de retenue (6) étant réalisée sous la forme d'une patte élastique qui s'étend de haut en bas et qui pousse la partie de verrouillage (7) avec un effort résiduel à partir du bas contre la surface de verrouillage (9) qui est agencée sur le cadre (1) et à partir de laquelle elle peut être retirée par une déformation élastique de la partie de retenue (6).

2. Dispositif de fermeture de puits suivant la revendication 1, caractérisé en ce que la surface de verrouillage (9) forme le fond d'un évidement (8) du cadre dans lequel pénètre la partie de verrouillage (7).

3. Dispositif de fermeture de puits suivant l'une des revendications 1 et 2, caractérisé en ce que la surface de verrouillage (9) est inclinée en direction du bord de l'évidement (8).

4. Dispositif de fermeture de puits suivant l'une des revendications 1 à 3, caractérisé en ce que la pièce de sécurité (4) est fabriquée d'une pièce à partir d'un matériau métallique.

5. Dispositif de fermeture de puits suivant la revendication 4, caractérisé en ce que, dans le cas d'un matériau métallique, il s'agit d'acier ou de fonte avec du graphite nodulaire.

6. Dispositif de fermeture de puits suivant l'une des revendications 1 à 3, caractérisé en ce que la pièce de sécurité (4) est fabriquée d'une pièce en matière synthétique.
